# EUROPÄISCHE PATENTANMELDUNG

(11) **EP 0 181 956 A1**
(43) Veröffentlichungstag der Anmeldung: **28.05.1986**
(21) Anmeldenummer: 84114017.1
(22) Anmeldetag: 20.11.1984
(51) Int. Cl.: B01L 3/02

(54) **Pipette**

(71) Anmelder: HTL High-Tech Lab Herstellung und Vertrieb medizinisch technischer Erzeugnisse GmbH, D-6000 Frankfurt am Main 56 (DE)
(72) Erfinder: Piskorshi, K., PL-02-230 Warschau (PL); Sarna, W., PL-02-230 Warschau (PL); Duszczyk, W., PL-02-230 Warschau (PL)
(74) Vertreter: Meier, Robert, Dipl.-Ing.

(57) **Zusammenfassung**

Die Pipette ist dadurch gekennzeichnet, daß zentral in der Symmetrieachse unter dem Servosatz sich ein aus Zylinder (13) und Plunger (14) bestehender Dosierblock befindet und der Plunger (14) mittels eines freien, dünnen Verbindungsstückes (16) axial mit dem Bolzen (2) des Servosatzes verbunden ist, dagegen rundum den Dosierblock konzentrisch und mit ihm trennbar angeordnet sind: der Ausblasblock, welcher aus einem Magnetplättchen (21) besteht, das im Flansch der Distanzhülse (22) angebracht ist, welche in der im Körper (1) durch einen topfförmigen Druckring (24) festgesetzten Führungshülse (23) verschiebbar eingesetzt ist und hinter dem Ausblasblock der einen Plattenstössel (26) mit Stiften (27) und eine verschiebbar auf dem Röhrchen angebrachte und mit dem oberen Teil in den Körper (1) teleskopisch eindringende Abwerfhülse (28) enthaltende Endstück-Abwerfblock. Außerdem ist die Pipette mit austauschbaren Distanzeinlagen (31) von verschiedenen Höhen, sowie mit einem auf dem Bolzen (2) des Servosatzes eingebauten Unterdruck-Rückholdämpfsystem ausgestattet.

## Beschreibung

Die Erfindung bezieht sich auf eine han_{d}betätigbare Pipette zum genauen, wiederholbaren Dosieren kleiner oder sehr kleiner Flüssigkeltsvolumina der Grüssenordnung von Milligrammen mit der Möglichkeit einer sprungweisen Änderung des Volumens der abgemessenen Dosen.

Die Abmessung flüssiger Proben ist eine der am häufigsten durchgeführten Tätigkeiten in Forschungslaboratorien, darunter besonders in klinischen Medizinlaboratorien. Dies ist gleichzeitig eine der anstrengendsten und mühseligsten Tätigkeiten bei der Durchführung von Mengen-und Halbmengenmessungen. Wie es statistische Prüfungen nachgewiesen haben, ist die Anzahl von Messungen kleiner und sehr kleiner Dosen der Grössenordnung sogar mehr als tausendmal höher, als die Anzahl von Dosierungen mit grösseren Volumina. Aus diesem Grund nimmt das Problem der Genauigkeit, der Wiederholbarkeit und des Arbeitsaufwands bei der Bemessung von Mikrodosen eine besondere Bedeutung an.

Eine klassische, bis unlängst allgemein angewandte Form des Mikrodosen-Doslergeräts war die am meisten mit dem Münd des Laboranten gefüllte Ganzglaspipette, Diese Dosiergeräte hatten zahlreiche Nachteile vom Gesichtspunkt der Messtechnik, als auch der Ergonomie, sowie der Arbeitesicherheit und Hygiene, Der technische Hauptnachteil bestand in der Tatsache, dass die Kalibrierung der Ganzglaspipetten an die Temperatur von 20°C bezogen war. Bei den nicht selten angewandten Trocknen der Pipetten in Temperaturen über 100°C erfolgte schnell eine dauerhafte Glasverformung und dadurch auch eine Entkalibrierung der Pipette. Ein weiter Nachteil der Ganzglasdosiergeräte bestand in deren komplizierten und aufwändigen Bedienung, die ausserdem den Bediener dem schädlichen toxischen, infektiösen, bzw, karzinogenen und in letzter Zeit auchradioaktiven Einfluss aussetzte. Um diese obenerwähnähnte technische Nachteile zu beseitigen und die Arbeltasicherheit und Bygiene des Laborpersonals zu verbessern, wurde in letzter Zeit die Herstellung verschiedenartiger mechanischer Pipetten in Form mit der Hand des Bedieners betätigbaren Dosiermeohanismen aufgenommen.

Allgemein wurde angenommen die mechanisch betätigbaren Pipetten, je nach der Grösse der abgemessenen Dosen in Makropipetten - mit einem Volumen ab 1 ml nach oben bis maximal 20 - 30 ml und Mikropipetten - mit einem Volumen ab 1 ml nach unten bis etwa 2 eder sogar bis 1 Mikroliter einzuteilen. Je nach deren Konstruktion werden die mechanischen P1- petten als Doslergeräte mit einem einzigen konstanten Volumen, die mit bestimmten sprungweise wählbaren Volumina und die mit einem in einem bestimmten Bereich flissend veränderbaren Volumen, klassifiziert.

Die vorliegende Erfindung betrifft eine Gruppe von Mikropipetten mit bestimmten konstanten, sprungweise wählbaren Volumina.

Die Gruppe von Mikropipetten, unabhängig davon, ob es sich um deren konstantea oder veränderbarem Volumen handelt, zeichnet sich ausserdem mit bestimmten, schon allgemein angenommenen, dem Einsaugen einer abgemessenen Flüssigkeitsmenge in das Ends tück der Pipette folgenden Arbeitszyklen aus. Der erste Zyklus besteht im Entleeren der eingesaugten Dosis aus dem Endstück; der zweite besteht im Ausblasen, d.h. dem Durßhlüften um eventuelle Reste der abgemessenen Flüssigkeitsmenge zu entfernen; schlisslich der dritte Zyklus besteht im Abwerfen des zum Dosieren angawandten, einmaligen, aus tauschbaren Endstüakes, Die obenerwähnten Arbeitszyklen zusammen mit den Ändarungsarten der Dosiervolumina und den Dosisgrössen bilden die angenommenen Determinanten bei der Entwicklung von Mikropipettenkonstruktionen.

Aus der Patentschrift der Bundesre- publik Deutschland Nr.2549477 ist eine handbetätigte Pipettiereinrichtung mit drei vrerachiedenen, sprungweise wählbaren Dosiervolumina bekannt. Diese Einrichtung besteht aus einem sohlanken konusförmigen Körper, dessen Oberteil die Funktion eines Handgriffes hat, während der Unterteil mit einem aus dem Körper hinausragenden Auslaufstutzen auf den ein austauschbares Pipettenendstück anfgesetzt ist, abgeschlossen ist.

Innerhalb des Körpers ist der mit einer über den Körperoberteil hinausragenden Drucktaste betätigbarer Dosiermechanismus angebracht. Der Pipettenmeohanismus besteht im Grundsatz aus einigen, auf einer entlang der ganzen Symmetrieachse der Pipette verlaufenden Achse hintereinanderliegenden Funktionsblöoken. Den Oberteil des Mechanismus bildet die die Plungerhublänge und damit das Dosiervolumen bestimmende Messeinrichtung. Diese Einrichtung besteht aus einer mit der über den Körper hinausragenden Drucktaste abgeschlossenen Kolbenstange, einer auf der Kolbenstange angeordneten Rückholfeder und einem topfförmigen Begrenzer, mit einer Öffnung im Boden versehen, durch die das Kolbenstangenende durchsetzt. Im Unterteil, im Bereich der Höhe des topfförmigen Begrenzers, befinden sich auf dem Kolbenstangenumfang sechs symmetrische, sternartig, paarweise angeordnete Anschläge mit drei verschiedenen Höhen, welche drei verschiedene Plungerhublängen bestimmen. Im Boden des topfförmigen Begrenzers sind dagegen, der sternartigen Anordnung von zwei Ansohlagpaaren entsprechende, Durchflusskanäle ausgebildet. Oberhalb des topfförmigen Begrenzers ist in den Körper ein fester Ring eingeschraubt, welcher die obere Basisposition des Plungers und des ganzen Mechanismus bestimmt. Dieser Ring, sowie der tomfförmige Begrenzer, sind als Dauermagnete ausgeführt und in der Rastlage des Mechanismus liegt der topfförmige Begrenzer mit seinem oberen Flansohumfang, infolge der Wirkung des Magnetfeldes, an dem ringförmigen Anschlag an.

Unterhalb der sich auf der Verlängerung der Symmetrieachse der Kolbenstange befindenden Dosenmesseinrichtung sind die den Ausblas- und den Endstück-Abwertzyklus durchführende Systeme angebracht. Das Ausblassystem besteht aus einem Verbindungsstück und einem zylindrischen Anschlag mit entsprechend gewählter Höhe, die hintereinanderliegend angebracht sind. Das Verbindungsstück ist frontal in das Kolbenstangenende eingeschraubt, dagegen eine Verlängerung des zylindrischen Anschlags bildet der durch eine Umfangsabdichtung vom Oberteil des Pipettenmeohanismus getrennte Stabplunger. Der Plunger arbeitet in einer Zylinderhülse, welche von unten durch einen Durchflussstutzen, auf welchen ein auswechselbares Endstück aufgesetzt wird, abgeschlossen ist. Unterhalb des Körpers, auf dem Plungerzylinder ist bewegbar eine konusförmige, langgezogene Aussenhülse angeordnet, welche die Funktion des Endstüokabwerfers erfüllt. Der Oberteil der Hülse hat drei frontale fingerartige Vorsprünge, wobei der Unterteil mit einem äusseren Umfangsflansch abgeschlossen ist. Der Oberteil der Hülse geht frontal in den im Körperunterteil befindlichen Umfangssitz hinein auf solche Tiefe, bis sich seine frontalen, fingerartigen Vorsprünge an den ringförmigen, Axialbewegungen ausführenden Anschlag stützt. Ineine/ nerhalb der Abwerfhülse befindet sich auf dem Plungerzylinder angeordnete spirale Rückholfeder.

Alle beschriebenen Funkstionseinheiten sind hintereinanderliegend angeordnet, wobei die Kolbenstange, das Verbindungsstück mit dem zylindrischen Anschlag und der Plunger praktisch ein aus mehreren untrennbar verbundenen Abschnitten bestehendes Axialelement bilden. Das Andrücken der Drucktaste verursacht den Hub der Kolbenstange nach unten, wodurch die Einführung des Plungers in den Zylinder auf eine aus dem vorgewählten Dosenvolumen hervorgehende Tiefe erfolgt. Der Plungerhub wird durch die Höhe einer der drei Arten der Sternanschläge auf der Kolbenstange bestimmt. Die Verschiebung der Kolbenstange nach unten verursacht die Einführung der Sternanschläge in das Innere des topfförmigen Begrenzers. Wie erwähnt, befinden sich im Boden des topfförmigen Begrenzers durchlaufende, der Anordnung von zwei Paaren der Sternanschläge entsprechende Kanäle, was den Durchsatz durch den Boden der Anschläge mit grösaeren Längen, als die Länge der Paare dieser Anschläge, die zum Abmessen der Dosis eingestellt wurden, ermöglicht. Diese Ansohläge werden nach dem Erreichen des Bodens des topfförmigen Begrenzers an diesem angehalten und bestimmen dadurch den Plungerrückhub, wodurch auch das Dosisvolumen bestimmt wird. Nach der Einführung des Endstückes in die Flüssigkeit lässt der Druck auf die Drucktaste langsam nach, die Rückholfeder stösst die Kolbenstange und mit ihr den Plunger nach oben, wodurch das Ansaugen der Flüssigkeit, das bis zum Erreichen der oberen Rastlage dauert, erfolgt. Die abgemessene Dosis wird damit,entnommen.

Das Entleeren der Pipette erfolgt durch erneutes Andrücken der Drucktaste, was in der ersten Phase eine Plungerverschiebung nach unten um einen, durch die Höhe des eingestellten Paares der Sternanschläge bestimmten Hub verursacht. Dieses wird durch das Ausstossen der Flüssigkeit aus dem unds tück begleitet. Wird das Paar der Sternanschläge an dem Boden des topfförmigen Begrenzers angehalten, ruft die weitere Bewegung der Kolbenstnge einen Druck der Anschläge auf den Boden und nach Überwindurgder Kraft des Magnetfeldes, das Abrelssen des topfförmigen Begrenzers von dem Stellring und die Mitnahme des Begrenzers zosammen mit der Kolbenstange nach unten hervor. Dieser zusätzliche Plungerhub dient zum Ausblasen der Überreste aus dem Endstück. Nach der Beendigung dieses Zyklus wird der zylindrische Anschlag auf dem Verbindungsstück der Kolbenstange mit dem Plunger an die Oberfläche des ringförmigen Anschlages, an dessen untere Fläche die fingerartigen Vorsprünge der Abwerfhülse angedrückt sind, angepresst. Ein weiteres Eindrücken der Drucktaste verursacht einen Druck des zylindrischen Anschlages auf den ringförmigen Anschlag und nach dem Überwinden des Widerstandes der Abwerffeder eine Bewegung der Hülse nach unten. Die verschobene Hülse zieht mit seinem unteren Flansch das Endstück vom Durohflussstutzen, welcher den Pipettenauslass bildet, ab. Jetzt ist die Drucktaste loszulassen und das ganze System kehrt unter Einwirkung von Rückholfedern nach oben, bis zum Erreichen der Rastlage, zurück.

Eine andere Lösung ist aus der Patentschrift der Vereinigten Staaten von Amerika Nr.4 009 611 bekannt. Die Pipettier- und Ausblasmechanismen befinden sich zwar auf einer Achse, sie sind jedoch völlig vom Endstück-Abwerfmeohanismua getrennt und der Abwerfmechanismus ist parallel zu diesen Mechanismen angeordnet. Die in der USA-Patentsehrift Nr. 4 009 611 beschriebene Pipette hat einen zylindriachen, den Handgriff bildenden Körper, sowie einen, eine Verlängerung diese Körpers darstellenden, ässecrlich sich stufenweise verjüngenden Zylinder mit der auf ihm angeordneten, sich auch stufenweise verjüngenden Abwerferhülse. Innerhalb des Körpers befindet sich eine lange Kolbenstange, welche auch mit einem langen, in einem Zylinder angeordneten und auf seinem Umfang vom Systemoberteil abgedichteten Stabplunger abgesohlossen ist. Im oberen Teil ist in den Körper eine Hülse, deren Länge den Plungerhub mit einer einzigen Länge bestimmt, eingepresst. Unter der Hülse befindet sioh ein bewegbarer, durch die Kolbenstange durchgezogener Ring, der von unten durch eine Spiralfeder auf solche Weise angedrückt wird, dass Hülsen- er einen trennbaren/Boden bildet. Unterhalb dieses Ringes befindet sich eine zweite Hülse, die auch fest in den Körper eingepresst ist. Innerhalb dieser Hülse befindet sich eine auf der Kolbenstange angeordnete Rückholfeder, die sich mit seinem unteren Ende auf dem Körperboden und mit seinem oberen Ende auf dem, an der Kolbenstange unterhalb des den Boden der oberen Hülse bildenden Ringes befestigten Umfangabegrenzer stützt. Das obere Ende der Kolbenstange setzt die obere Hülse durch und ragt über den Körper, wo die Kolbenstange mit einer Drucktaste abgeschlossen ist, hinaus. Die Drucktaste hat in deren Querschnitt die Form eines rechtwinkligen Dreiecks mit einer abgerundeten und geriffelten Kathete für eine bessere Abstützung des Daumens. Auf der Kolbenstange, im Bereich der oberen Hülse, ist ein ringförmiger Anschlag befestigt, der in der Rastlage des Mechanismus durch Rückholfedern an die obere Innenwand des Körpers angedrückt wird.

Parallel zur Kolbenstangenachse, jedoch in einem separaten, in dem Handgriff geformten Sitz, befindet sich der Abwerfmechanismus des Endstückes. Dieser Mechanismus besteht aus einem, mit einer sich auf dem Sitzboden stützenden Rückholfeder ausgestatteten Stabstössel. Auf dem oberen Ende des Stössels ist senkrecht ein Plattenansohlag befestigt, dessen Stirn über die Körparoberfläche hinausragt, jedoch sich unterhalb der Drucktaste der Kolbenstange und im Bereich des Obarflächenfeldes dieser Drucktaste befindet. Das untere Ende des Stössels setzt die Öffnung im Sitzboden durch und ist an den Flanschvsreprung der Abwerferhülse angesahraubt.

Trotz der Konstruktionseigenart, ist die Funktion der Pipette dem angenommenen Dreizyklus-Arbeitssystem untergeordnet. Nach dem Einsaugen der Flüssigkeitsdosis auf die obenbeschriebene Weise befindet sich der Pipettenmechanismus in der Rastlage, was dem maximalen Auestossen der Kolbenstange nach oben entspricht. Das Eindrüoken der Drucktaste verursacht jetzt eine Bewegung der Kolbenstange und damit auch des Plungers nach unten auf eine durch den Abstand zwischen dem ringförmigen Anschlag auf der Kolbenstange und dem bewegbaren, den Boden der unteren Hülse bildenden Ring bestimmte Tiefe. Dieser Abstand bestimmt den Plungerhub beim Einsaugen der Flüssigkeit und damit auch das Dosisvolumen. Nachdem der ringförmige Anschlag bis zum Boden der oberen Hülse gelangt ist, wird die Flüssigkeit gänzlich aus dem Endstück ausgestossen. Ein weiteres Eindrücken der Kolbenstange trifft auf einen erhöhten, durch zusätzliche Einwirkung der den ringförmigen Boden der Hülse abstützenden Feder verursachten Widerstand. Nach Überwindung des Widerstandes dieser Feder wird der ringförmige Boden von der oberen Hülse abgerissen und durch den ringförmigen Anschlag nach unten mitgenommen. Diese Plungerbewegung bildet den Ausblaszyklus und dauert bis zum Augenblick, wenn sich die eingedrückte Drucktaste der Kolbenstange auf der Stirn des aus dem Körper hinauaragenden Plattenanschlages stützt. Zum summierten Widerstand von zwei Federn: der Rückholfeder auf der Kolbenstange und der Ringbodenetützfeder, kommt noch der Widerstand der Stösserlückholfeder zu, was fühlbare Schwellen zwischen den einzelnen Arbeitszyklen zur Folge hat. Weiteres Eindrücken der Drucktaste der Kolbenstange ruft die Einwirkung des Drucktastensockels auf die Stirn dea Plattenanschlages und dadurch auch gleichzeitiges Eindrücken des Stössels zusammen mit der Kolbenstange nach unten hervor. Eine solche Bewegung des Stössels zieht die Abwerferhülse vom Plungerzylinder ab, welche Hülse, nachdem deren Rand den Rand des Endstückes erreicht hat, dieses vom Auslauf des Plungerzyllnders abwirft. Dieser Lage entspricht ein maximales Einpressen der Kolbenstange, da sich der Drucktastensookel schon auf der Körperoberfläche stützt, so dass eine weitere Bewegung der Kolbenstange schon unmöglich ist. Das Loslassen der Drucktaste verursacht, unter Wirkung von Federn, den Rücklauf beider Mechanismen in die obere, die Rastlage, die gleiczeitig die Ausgangsposition für die folgende Dosierung bildet.

Die obenbeschriebenen bekannten Lösungen zeichneten sich durch ein gemeinsames Merkmal aus und zwar dadurch, dass deren Servosätze eng mit den Funktionsblöcken Integriert waren. Diese aber, besonders die Dosier- und Ausblasblöcke, waren hintereinanderliegend angeordnet, nicht selten auf einer gemeinsamen Kolbenstange, welche dann die ganze, je nach den aufeinanderfolgenden Arbeitszyklen, progressiv ansteigende Kraft der Rückholfedern übertrug. Auseerdem verrusachten solche Konstruktionsannahmen eine bedeutende Verlängerung des Pipettenmechanismus, was sich auf die Erhaltung der Steifheit des Systems, die für die Feststellung eines genauen Plungerhubes, also auch für die Erhaltung der genauen angegebenen Dosis notwendig ist, negativ auswirkte. Zu diesen Nachteilen soll noch die verhlältnissmässig kleine Anzahl der Änderungen des Dosiervolumens, die aus den geometrischen Begrenzungen der den Plungerhub bestimmenden Baugruppe hervorgeht, hinzugefügt werden. Die bekannten Pipetten verlangten ausserdem die Beachtung einer besonderen Sorgfältigkeit bei der Flüssigkeitsentnahme, was sich durch die Notwendigkeit eines langsamen, kontrollierten Freilassens des Andruckes auf die Drucktaste beim Eintauchen des Endstückes in die Flüssigkeit auswirkte.

Im Laufe der Konstruktionsarbeiten an Mikropipetten wurde festges tellt, dass wenn der Servosatz von den Funktionsblöcken getrennt wird und die Funktionsblöcke getrennt und konzentrisch unter der Andruckfläche des Servoaatzes angeordnet werden, erfolgt eine äusserst günstige Belastungsverteilung und besonders eine volle Entlastung des Dosierblockes von der Übertragung irgendwelcher zusätzlicher Kräfte.

Diese Beobachtungen verwirklichend, befindet sich in der erfindungsgemässen Pipette zentral zur Symmetrieachse, unter dem Servosatz, der aus einem, im Zylinder mit einem langen, durch einen Füller auf der ganzen Länge verzapften Röhrchen angebrachten Plunger bestehende Dosierblook, wobei der Plunger mit dem Bolzen des Servosatzea mit Hilfe eines freien, dünnen Verbindungsstückes axial verbunden ist. Um den Dosierblook herum sind konzentrisch und von demselben getrennt, angeordnet: der Ausblasblock, welcher aus einem im Flansch verschiebbar in einer im Pipettenkörper mittels eines topfförmigen Druokringes festgelegten Führungshülse angeordneten Distanzhülse angebrachten Magnetplättohen besteht und hintereinanderliegend hinter dem Ausblasblock der Endstück-Abwerfblock, welcher einen Plattenstössel mit Stiften und eine verschiebbar auf dem Röhrohen des Dosierblocks angeordnete und mit seinem Oberteil teleskopisch in den Körper eindringende Hülse enthält. Ausserdem ist die Pipette mit austauschbaren Distanzeinlagen mit verschiedenen, verschiedene Hübe des Plungers bestimmenden Höhen ausgestattet, was beim Einhalten dessen konstanten Durchmessers Änderungen des Dosiervolumens verursachte Die Distanzeinlagen sind im Körpersitz, zwischen der Stirn der Andruckhülse des Servosatzes und der Magnetplättchenebene des Ausblasblockes angebracht. Die Pipette ist auch mit einem, auf dem Bolzen des Servosatzes eingebauten, Unterdruck-Rüokholdämpfsystem ausges tattst. Ausserdem besitzen erfindungsgemäss austauschbare Distanzeinlagen vorteilhaft die Gestalt eines gabelartigen Plättohens mit einer dem Buchstaben U mit dicken Schenkeln ähnelnden Form, deren Basis eine die geometrische Form des Körpers in der Stelle der Anordnung der Einlage äusserlich ergänzende Flucht bildet. Das auf dem Bolzen des Servosatzes eingebaute Unterdruck-Rücklaufdämpfsystem besteht aus einem in das Innen der Drucktaste eingeführten, mit seinem Boden an den Boden der Druck taste befestigten Zylinder und einen unbeweglich gegenüber dem Zylinder am oberen Ende der Andruckhülse befestigten elastischen Kolben. In dem Zylinderrand ist auf eine bestimmte Tiefe eine durchgehende längliohe Aussparung ausgeführt. Auf dem unteren Ende des Bolzens des Servosatzes ist ein etwas über die Bolzenstirn hinausragender ringförmiger Anschlag eingepresst. Innerhalb des auf der ganzen Länge das Röhrchen des Dosierblockzylinders verzapfenden Füllers ist ein von der Stirnseite mit einem konusförmigen Füllersbschluss verschlossener Kanal vorgesehen und der Eingang in diesen Kanal ist in der Seitenwand des konusförmigen Füllerabgchlusses ausgeführt. Erfindungsgemäss ist auch der Durchmesser des topfförmigen Druakringes grösser, als der Aussendurohmesser der Distanzhülse, was einen freien Durchgang dieser Hülse durch den Andruckring gestattet.

Der Alternative der Erfindung gemäss besteht der konzentrisch um den Dosierblock angeordnete Ausblasblock aus einem Distanzzylinder mit einem äusserlich flachen Boden und einem Umfangskanal. Dieser mit seinem flachen Boden nach oben gerichteter Zylinder ist in einer mit Rastkugeln versebenen und im Körper mittels eines topfförmigen Druckringes festgelegten Führungshülse gleitend geführt. Der Innendurchmesser dieses Ringes ist grösser, als der Aussendurchmesaer des Distanzzylinders, was einen freien Durchgang dieses Zylinders durch den Druokring gestattet.

Die erfindungsgemässe Lösung ermöglicht durch einfachen Austausch der Distanzeinlagen die Pipette and das Dosieren verschiedener Volumina, sowohl in einer typischen, als auch in einer nicht typischen Reihe auf unkomplizierte Weise anzupassen. Nur zwei Elemente der Pipette: die Distanzeinlage und der auf das Ende des Bolzens des Servosatzes eingepresete ringförmige Anschlag bestimmen den Plungerhub und diese einfache Maaekette erhöht zweifellos die Genauigkeit und die Wiederholbarkeit der Dosierung. Die erwähnten Elemente sind in einem gewissen Mass thermisch vom Handgriff isoliert, was die Genauigkeit der Dosisabmesaung von der Umgebungstemperatur weitgehend freimacht.

Ein weiteres vorteilhaftes Merkmal der erfindungegemässen Lösung besteht in der Anwendung eines Unterdruok-Rückholdämpfsystems, das eine selbsttätige, verlangsamte und verhältnissmässig gleichmässige Rückkehr des Plungers verursacht. Dieses gewährleistet ein genaues, wiederholbares Einsaugen der Flüssigkeit in das Endstück ohne aktives Eingreifen des Bedieners. Die Anwendung eines Seiteneinlasses in den Kanal im Röhrahenfüller vermindert dabei wesentlich die Gefahr der Eindringung der entnommenen Flüssigkeit in das Pipettinnen.

Die Herstellung der erfindungsgemässen Pipette ist, dank deren unkomplizierter Bauart, technologisch einfacher. Ausser diesem Vorzug soll noch die vorteilhafte Universalität der Bauart hinzugefügt werden, weil bei der Beibehaltung derselben Distanzeinlagen, durch den Austausch des Plungers mit dem Zylinder gegen einen Bausatz mit einem anderen Durohmesser, die Pipette einfach zum Dosieren einer ganzen Reihe anderer Volumina angepasst werden kann, wobei jedoch die anerkannte Genauigkeit der Pipetten mit einem konstanten Volumen behalten wird. Diesen Vorteil hatten die bisherigen Lösungen nicht.

Der Erfindungsgegenstand wird anhand von Ausführungsbeispielen, die in der Zeichnung dargestellt sind, erläutert, wobei Fig. 1 einen Achsenlängsschnitt der Pipette und Fig. 2 die Alternative der Pipette von der Fig. 1 auch im Achsenlängssohnitt zeigt.

In einer zylindrischen im, gleichzeitig den Handgriff bildenden, Körper 1 ausgeführten Bohrung sind alle Funktionsblöoke untergebracht. Unter Berücksichtigung der Kinetik des Pipettenmechanismus sind die Grundbausätze so verteilt, dass unter einem Kraftwirkungszentrum konzentrisch angeordnet sind: in der Kraftaohae der Dosismessblock und rundum den Messblook parallel zu ihm der Ausblasblock und hintereinanderliegend mit dem Ausblasblock, jedoch weiter konzentrisch mit dem Messblock der Endstück-Abwerfblock. Eine solche Verteilung der Druckkraft des Servosatzes ist besonders vorteilhaft für die Funktionsgenauigkeit des Dosierblocks, weil dieser Block mit der Kraftübertragung auf andere Elemente nicht belastet ist und somit dem schädlichen Elnflussder Resultierenden dieser Kräfte nicht unterliegt.

Unter Berücksichtigung dieser für das Wesen der Erfindung notwendigen Erläuterung wird der Servosatz durch den im Oberteil des Körpera 1 axial eingesetzten, mit hohlen, über den Körper 1 hinausragenden Drucktaste 2 abgeschlossenen steifen Bolzen 2 gebildet. Im Unterteil des Holzenrs 2 ist verschiebbar die Andruckhülse 4 mit einem Flansch, dessen Aussendurchmesser verschiebbar dem Innendurchmesser des Körpers 1 angepasst ist, angeordnet. Die Führung des Bolzens 2 bildet die in das Innen der Andruckhülse 4 eingepresete Gleithülse 5, Zwischen die Andruckhülse 4 und die Drucktaste 3 ist in den Körper 1 die Widerstandshülse 6 mit einem Spurboden eingepresst und zwischen diesem Boden und dem Flansch der Andruckhülse 4 befindet sich die spirale Spreizfeder 7. Auf dem Bolzen 2, zwischen der Gleithülse 5 und der Drucktaste 3, ist dagegen die apirale Rückholfeder 8 angeordnet. Der Servosatz ist noch mit dem erfindungsgemäss wesentlichen Unterdruck-Rückholdämpfsystem, das innerhalb der hohlen Drucktaste 3 angeordnet ist, ergänzt. Das Rückholdämpfsystem ist in der Form eines mit seinem Bodenand den Boden der Drucktaste 3, befestigten Zylindere 9 gebildet und besitzt einen unbeweglich hinsichtlich des Zylinders 9 am oberen Ende der Andruckhülse 4 befestigten slastischen Kolben 10. In der Wand des Zylindera 9 vom Rand ab ist in einer bestimmten Tiefe eine für die zweckmässige Belüftung des Zylinders 9 in der Endphase dessen Bewegung bestimmte längliche Aussparung 11 ausgeführt. Auf das untere Ende des Bolzens 2 ist der ringförmige Anschlag 12 mit einer genau eingehaltenen Höhe eingepresst. Der Ansclag 12 ragt etwas über die Stirn des Bolzens 2 hinaus.

In der Symmetrieachse des Bolzens 2 befindet sich der aus dem Zylinder 13 und dam in ihm beweglich angebrachten, mit der Dichtung 15 peripheriech abgedichteten Plunger 14 bestehende Dosierblock, Der Plunger 14 ist mit dem Bolzen 2 mittels eines freien, dünnen Stabverbindungsstückes 16 gekuppelt. In den Boden des Zylinders 13 ist ein Röhrchen 17 eingepresst, welches von der anderen Seite mit dem auf ihr aufgesetzten Stutzen 18 abgeschlossen ist. Um den sogennnten Totvolumen zu vermindern, ist in das Röhrchen 17 auf deren ganzen Länge dichtend der Füller 19 mit einem konusförmigen Auslauf eingeführt. Der Fühler 12 hat auf seiner ganzen Länge einen mit konusförmigem Auslauf abgeschlossenen Kanal 20. Der Eingang in den Kanal 20 ist in der Seitenwand des konusförmigen Auslaufes ausgeführt. Auf dem Stutzen 18 wird ein typisches auswechselbares, auf der Zeichnung nicht gezeigtes Endstück aufgesetzt.

Rundum den Dosierblook, konzentrisch mit ihm, sind der Ausblas- und der Endstüok-Abwerfblock eingebaut. Der Ausblasblock hat ein flaches Magnetplättchen 21 mit einem Loch, durch welches ein freies, dünnes Verbindungsstück 16 des Plungers 14 durchsetzt. Das Magnetplättchen 21 ist im Stirnsitz der Distanzhülse 22 eingesetzt, welche Hülse 22 locker den Plunger 14 umschlingt und mit seinem Flansch verschiebbar in der Führungshülse 23 angebracht ist, die mittels des topfförmigen Druckringes 24 im Körper 1 festgesetzt wird. Zwischen der Stirn des Druckringes 22 und dem Flansch der Distanzhülse 22 befindet sich die spirale Spreizfeder 25. Der Druokring 24 hat einen grösseren,Innendurchmesser, als der Aussendurchmesser der Distanzhülse 22. Innerhalb des topfförmigen Druckringes 24 befindet sich der den Plunger 14 locker umfassende, verschiebbare Plattenatössel 26 mit beispielsweise drei Stiften 27, der schon zum Endstück-Abwerfblock gehört. Der Abwerfblock ist noch durch die teleskopisch in den Unter- teil des Körpers 1 eindringende, das Röhehen 17 zudeckende und den Stutzen 18 teilweise überlappende Abwerfhülse 28 ergänzt. Innerhalb der Abwerfhülse 28 ist auf das Röhrchen 17 die Spirale Rückholfeder 29 des Abwerfers aufgesetzt, welche von der Stirn des Stutzens 18 bis zur Stirn der in der Abwerfhülse 28 ausgebildeten Innenwand gespreizt ist. In deren Oberteil schlingt die Abwerfhülse 28 locker den Zylinder 13 des Plungers 14 um und im Bereich des Zylinders 13 hat sie beispielsweise drei längliche flügelartig auageführte, von den Innenwänden der Hälse 28 in der Richtung des Zylinders 13 gerichtete Vorsprünge 30. Der Abstand der flügelartigen Vorsprünge 30 entspricht dem Abstand der Stifte 27 des Plattenetössels 26, so dass in der Rastlage des Mechanismus die Stirnseiten der Flügelartigen Vorsprünge 30 durch die Rückholfeder 29 and die Stirnseiten der Stifte 27 angedrückt werden.

Die obenbeschriebenen Fünktionsblöake sind vom Servosatz durch die erfindungsgemäss wesentliohe, austauschbare Distanzeinlage 31, welche in dem in der Seitenwand des Körpers 1 ausgeführten Sitz eingesetzt ist, getrennt. Die Distanzeinlage 31, besteht aus zwei, in ein Ganzes untrennbar verbundenen Elementen: aus einem flachen Stahl-Distanzplättchen mit einer gabelartigen, dem Buchstaben U mit dicken Schenkeln ähnelnden Form und aus einer äusseren, die Basis des Buchstaben U bildenden Flucht, welche aus demselben Stoff, wie der Körper 1, ausgeführt ist. Die äussere Oberfläche der Flucht ergänzt die geometrische Form des Körpers 1, indem sie den für den Sitz vorgesehenen Ausschnitt maskiert. Die konstruktionsmässig angenommene Höhe des Plattenteils der Diatanzeinlage wird sehr sorgfältig eingehalten, da sie die Hubgrösse des Plungers 14 bestimmt und direkt die Dosiergenauigkeit beeinflusst. Die Distanzeinlage 31 ruht auf der Ebene des Magnetplättchens 21 und bestimmt den Abstand zwischen diesem Plättchen und der Flansohstirn der Andruokhülse 4. Die Anlagegenauigkeit wird durch den Druck der Spreizfeder 7 auf den Flansch der Hülse 4 erhöht. Die erfindungsgemässe Pipette ist mit einer entsprechenden Anzahl von Distanzhülsen mit verschiedenen Höhen ausgestattet, was bei einem konstanten Durchmesser des Plungers 14 eine einfache Änderung des Dosisvolumens, einer allgemein angenommenen typischen Reihe von Volumengröseen, oder sogar nicht typischen Bestellungen gemäss, gestattet.

Ohne das Wesen der Erfindung zu ändern, wurde auf Fig. 2 eine andere Lösung des Ausblasblockes gezeigt. Konzentrisch mit dem Plunger 14 befindet sich der Distanzzylinder 32, mit äusserlich flachem Boden, in welchem in der Symmetrieachse eine Durchgangsbohrung ausgeführt ist. Der mit dem flachen Boden nach oben gewandte Zylinder 32 schlingt den Plunger 14 locker um und durch die Bohrung in seinem Boden geht das dünne Verbindungsstück 16 des Plungers 14 frei durch. Auf der Aussenseitenwand des Zylinders 32 befindet sich auf einer gewissen Höhe ein Umfangskanal, dessen Oberwand eine schräge Phase bildet. Unterhalb des Umfangskanals vermindert sich der Durchmesser des Distanzzylinders 32 sprungweise und auf dem kleineren Durohmesser ist der Stützring 33 angebracht, welcher für die, den kleineren Durchmesser des Zylinders 32 umschlingende spirale Spreizfeder 25 die Stirnabstützung darstellt. Der Distanzzylinder 32 wird verschiebbar in der im Körper 1 mit dem topfförmigen Druckring 24 festgehaltenen Führungshülse 34 geführt. Der Druckring 24 hat einen grösseren Innendurchmesser, als der kleinere Aussendurchmesser des Distanzzylinders 32. In der Wand der Führungshülse 34, auf der Höhe des Umfangakanals sind in dem Zylinder 32, beispielsweise zwei Durchgangsbohrungen ausgeführt, in denen zwei Rastkugeln 35 bildende Kugeln mit Spreizfedern eingesetzt sind. In der obenbesehriebenen alternativen Lösung ist die basische Ebene, auf welcher die Distanzhülse 31 ruht, durch die äussere Bodenfläche des Distanzzylinders 32, gebildet.

Die Funktionierung der erfindugagemäseen Pipette wird nachstehend anhand der Fig. 1 beschrieben. Die Vorbereitung der Pipette zum Gebrauch beruht auf dem Aufsetzen auf den Stutzen 18 eines typischen, austauschbaren Endstückes, sowie auf der Wahl einer mit dem verlangten Dosisvolumen geeichten Distanzeinlage 31. Der Austausch der Distanzeinlage 31 wird auf folgende Weise durchgeführt. Die Drucktaste 3 wird nach oben bis zum Erreichen eines Widerstandes gezogen. Auf diese Art wird die schon vorgespannte Spreizfeder 7 zusätzlich gespannt und die Andruckhülse 4 nach oben bis zum Anhalten deren Flansches auf dem Rand der Stützhülse 6 verschoben, wonach die Drucktaste um ungefähr 30° umgedreht und dadurch der Servosatz Festgestellt wird. In dieser Lage wird die bisherige Distanzeinlage 31 an der Flucht leicht aue dem Sitz im Körper 1 herausgenommen und an deren Stelle die mit dem gewünschten Volumen geeichte Einlage hineingeschoben. Die untere Ebene der Einlage 31, ruht auf der Fläche des Magnetplättchens 21, durch dessen Magnetfeld angezogen. Nach dem Loslassen der Drucktaste 3 wird die Einlage 31 mit der Flanschetirn der Andruckhülse 4 angedrückt. Die Pipette ist zur Entnahme der Dosis vorbereitet. Dann wird die Drucktaste 3 bis zum ersten fühlbaren Widerstand eingedrückt. Ea erfolgt eine Biegung der Rückholfeder 8 und eine Versetzung des Bolzens 2 nach unten bis zum Ans tützen der Stirn des ringförmigen Anschlages 12 gegen die Fläche des Magnetplättchens 21. Dieser Weg wurde auf der Zeichnung willkürlich mit der Aufschrift "Dosis" bezeichnet. Diese Bewegung ruft gleichzeitig eine Verschiebung des Zylinders 9 gegenüber dem stationären Kolben 10 hervor bis zum Eindringen des Kolbens 10 auf eine durch den Weg des ringförmigen Anschlages 12 zur Stirn des Magnetplättchen 21 bestimmte Tiefe. Die Bewegung des Bolzens 2 wird durch das freie, dünne Verbindungsstück k6 auf den Plunger 14 übertragen, welcher eich in den Zylinder 13, auf die Tiefe des durch den ringförmigen Anschlag 12 zurückgelegten Weges verschiebt. Nach dem Eintauchen des Endstückes in die Flüssigkeit erfolgt die Entnahme der Dosis. Dann wird die Drucktaste 3 losgelassen und kehrt unter Wirkung der Rückholfeder 8 nach oben zurück. Der Rücklauf ruft im Zylinder 9 das Entstehen von Unterdruck hervor, welcher die Rückbewegung der Drucktaste 3 verlangsamt, wodurch diese Rückbewegung verhältnisamässig gleichmässig verläuft und eine genaue Einsaugung in das Endtück der durch den Rückhub des Plungers 14 abgemessenen Flüssigkeitsmenge gestattet. Am Ende der Rückbewegung, wenn die Aussparung 11 an den Rand des Kolbens 10 gelangt, erfolgt die Belüftung des Innenraumes des Zylindars 9 und die schon ungehinderte Rückholfeder 8 schlägt sicher den ringförmigen Anschlag 12 an die Stirn der Andruckhülse 4 an.

Der Ausstoss der Dosis aus dem Endstüok erfolgt bei der zweiten Betätigung der Drucktaste 3 bis zum ersten fühlbaren widerstand, also bis zum Augenblick, wenn sich der Anschlag 12 gegen die Fläche des Magnetplättchens 21 stützt. Ein weiteres Eindrücken der Druoktaste 3, leitet den Ausblaszyklus ein, was durch das Entstehen einer sprunghaften Kraftbarriere fühlbar ist, weil jetzt der Kraft der Rückholfeder 8 die Kräfte der Feder 25 und des Magnetfeldes des an dem Stahlteil der Distanzeinlage 21 anhaftenden Plättchens 21 zugesetzt werden. Die Überwindung dieser Kräftesumme verursacht das Abreiasen des Magnetplättchens 21 von der Distanzeinlage 21 und eine gemeinsame Bewegung der Distanzhülse 22mit dem Plättchen 21 nach unten, bis sich die Stirn der Hülse 22 an die Stirn des Stössels 26 lehnt. Diese Bewegung, die auf der Zeichnung willkürlich mit dem Wort "Auslass" bezeichnet wurde, verursacht eine gleichzeitige Verschiebung des Plungers 14 um einen zusätzlichen Hub und das Durohblasen des Endstückes. Damit beginnt der Abwerfzyklus des Endstückes, auf der Zeichnung willkürlich mit dem Wort "Abwurf" bezeichnet. Wird die Drucktaste 3 tiefer eingedrückt, dann drückt die Distanzhülse 22 mit seiner Stirn auf die Platte des Stössels 26, welcher nach Überwindung des zusätzlichen Widerstandes der Rückholfeder 29 des Abwerfers mit seinen Stiften 27 auf die flügelartigen Vorsprünge 30 der Abwerfhülse 28 drückt. Eine axiale Verschiebung der Abwerfhülse 28 führt zum Zusammenstoss mit der Stirn des auf dem Stutzen 18 aufgesetzten Endstückes und streift dasselbe vom Stutzen 18 ab. Jetzt erfolgt das Loslassen der Drucktaste 3 und unter Wirkung von Rückholfedern kehrt der Pipettenmechanismus nach oben bis zum Erreichen der Rastlage zurück, wonach er zur Ausführung des folgenden Arbeitszyklus bereit ist.

In der auf Flg. 2 dargestellten Alternative der Erfindung bleibt das Prinzip der Kinetik des Mechanismus unverändert. Der Unterschied betrifft lediglich den Austausch einer der Komponenten der Kraftbarriere, da dem Widerstand der Feder 8 und der Feder 25 anstatt der Magnetkraft, die Widerstandskraft der Rastkugeln 35 zugesetzt wird. Die Überwindung dieser Kräftesumme befreit den Distanzzylinder 35 aus den im Umfangskanal angeordneten Rastkugeln 35 und gesttet die Axialbewegung des Zylinders 32 nach unten, bis sich seine Stirn gegen die Stirn des Stössols 26 stützt. Diese Bewegung wird durch den Ausblaszyklus begleitet.

## Patentansprüche

l. Pipette zum Dogieren kleiner bezw. sehr kleiner Flüsslgkeitsvolumina, besonders der Grössenordnung von Mikroliter, mit der Möglichkeit einer sprungweisen Änderung der abgemessenen Dosenvolumina, aus einem gleichzeitig den Handgriff bildenden Körper bestehend, in welchem Körper der einen die Druckkraft des Fingers in eine Fortbewegung umsetzenden Bervoaatz und einem durch denselben angetriebenen, mit einem im Zylinder abgedichteten Plunger ausgestatteten Flüssigkeitsdosierblock, sowie einen Ausblasblook und einen Endstück-Abwerfblock enthaltende Pipettenmechanismus angebracht ist, dadurch gekennzeichnet, dass zentral in der Symmetrieachse unter dem Servosatz sich ein aus einem in dem Zylinder /13/ mit einem langen, auf dessen ganzer Länge mit dem Füller /19/ verzapften Röhrchen /17/ eingesetzten Plunger /14/ bestehender Dosierblock befindet und der Plunger /14/ mittels eines freien, dünnen Verbindungsstückes /16/ mit dem Bolzen /2/ des Servosatzes axial verbunden ist, dagegen rundum den Doaierblock konzentrisch und mit ihm trennbar angeordnet sind : der Ausblasblook, welcher aus einem Magnetplättohen /21/ besteht, das im Flansch der Distanzhülse /22/ angebracht ist, die in der im Körper /1/ durch einen topfförmigen Druckring /24/ festgesetzten Führungshülse /23/ verschiebbar eingesetzt ist und das hinter dem Ausblablook, der einen Plattenstössel /26/ mit Stiften /27/ und eine verschiebbar auf dem Röhrchen /17/ angebrachte und mit ihrem oberen Teil in den Körper /1/ teleskopisch eindringende Abwerfhülse /28/ enthaltende Endstück-Abwerfblock; ausserdem ist die Pipette mit austauschbaren, im Sitz des Körpers /1/, zwischen der Stirn der Andruckhülse /4/ des Servosatzes und der Fläche des Magnetplättchens /21/ des Ausblasblockes angeordneten Distanzeinlagen /31/ von verschiedenen Höhen, sowie mit einem auf dem Bolzen /2/ des Servosatzes eingebauten Unterdruck-Rückholdämpfsystem ausgestattet.

2. Pipette nach Anspruch 1, dadurch gekennzeichnet, dass die austauschbaren Distanzeinlagen /31/ vorteilhaft die Gestalt eines gabelartigen Plättchens haben mit einer dem Buchstaben U mit dicken Schenkeln ähnelnden Form, dessen Basis eine die geometrische Form des Körpers /1/ in der Stelle der Anordnung der Einlage /31/ äusserlich ergänzende Flucht bildet.

3. Pipette nach Anspruch 1, dadurch gekennzeichnet, dass das Unterdruck-Rückholdämpfsystem aus einem in das Innen der Drucktaste /3/ eingeführten, mit seinem Boden an den Boden der Drucktaste /3/ befestigten Zylinder /9/ und einem unbeweglich am oberen Ende der Andruckhülse /4/ befestigten und dicht in dem Zylinder /9/ eingesetzten elastischen Kolben /10/ besteht.

4. Pipette nach Anspruch 3, dadurch gekennzeichnet, dass im Rand des Zylinders /9/ eine auf eine gewisse Tiefe ausgeschnittene durchlaufende, längliche Aussparung /11/ vorgesehen ist.

5. Pipette nach Anspruch 1, dadurch gekennzeichnet, dass am unteren Ende des Bolzens /2/ des Servosatzes ein etwas über die Stirn des Bolzens /2/ hinausragender ringförmiger Anschlag /12/ eingepresst ist.

6. Pipette nach Anspruch l, dadurch gekennzeichnet, dass innerhalb des Füllers /19/ ein von der Stirn mit dem konusförmigen Ende des Füllers /19/ abgeschlossener Kanal /20/ vorgesehen und der Eingang in den Kanal /20/ in der Seitenwand des konusförmigen Endes des Füllers ausgeführt ist.

7. Pipette nach Anspruch 1, dadurch gekennzeichnet, dass der Innendurohmesser des topfförmigen Druckringes /24/ grösser, als der Aussendurchmessen der Distanzhülse /22/ ist.

8, Pipette zum Dosieren kleiner bezw. sehr kleiner Flüsaigkeitsvolumina mit der Möglichkeit einer sprungweisen Änderung der abgemessenen Dosen, aus einem gleichzeitig den Handgriff bildenden Körper bestehend, in welchem Körper der einen die Druckkraft des Fingers in eine Fortbewegung umsetzenden Servosatz und einen durch denselben angetriebenen, mit einem im Zylinder abgedichteten Plunger ausgestatteten Flüssigkeitsdosierblock, sowie einen Ausblasblock und einen Endatüok-Abwerfblock enthaltende Pipattenmechanismus angebracht ist, dadurch gekennzeichnet, dass zentral in der Symmetrieachse unter dem Servosatz sich ein aus einem in dem Zylinder /13/ mit einem langen, auf dessen ganzer Länge mit dem Füller /19/ verzapften Röhrchen /17/ eingesetzten Plunger /14/ bestehender Dosierblock befindet und der Plunger /14/ mittels eines freien, dünnen Verbindungsstückes /16/ mit dem Bolzen /2/ des Servosatzes axial verbunden ist, dagegen rundum den Dosierblock konzentrisch und mit ihm trennbar angeordnet sind: der aus dem mit Rastkugeln ausgestatteten und im Körper /1/ durch einen topfförmigen Druckring /24/ festgesetzten in der Führungshülse /34/ verschiebbar geführten Dietanzzylinder /32/ mit äusserlich flachen Boden und einem Umfangskanal bestehende Ausblasblock und hinter dem Ausblaablook, der einen Flattenstöseel /26/ mit Stiften /27/ und eine verschiebbar auf dem Röhrchen /17/ angebrachte und mit ihrem oberen Teil in den Körper /1/ teleskopisoh eindringende Abwerfhülse /28/ enthaltende Endstück-Abwerfblock; ausserdem ist die Pipette mit austauschbaren, im Sitz des Körpers /1/, zwischen der Stirn der Andruckhülse /4/ des Servosatzas und der Aussenfläche des Bodens des Distanzzylinders /32/ des Ausblasblockes angebrachten Distanzeinlagen /31/ mit verschiedenen Höhen und mit einem auf dem Bolzen /2/ des Servosatzes eingebauten Unterdruck-Rückholdämpfsystem ausgestattet.

9. Pipette nach Anspruch 8, dadurch gekennzeichnet, dass die austauschbaren Distanzeinlagen /31/ vorteilhaft die Gestalt eines gabelförmigen Plättchens haben mit einer dem Buchstaben U mit dicken Schenkeln ähnelnden Form, dessen Basis eine die geometrische Form des Körpers in der Stelle der Anordnung der Einlage /31/ äusserlich ergänzende Flucht bildet.

10. Pipette nach Anspruch 8, dadurch gekennzeichnet, dass das Unterdruck-Rückholdämpfsystem aus einem in das Innen der Drucktaste /3/ eingeführten, mit seinem Boden an den Boden der Drucktaste /3/ befestigten Zylinder /9/ und einen unbeweglich am oberen Ende der Andruckhülse /4/ befestigten und direkt min dem Zylinder eingesetzten elastischen Kolben /10/ besteht.

11, Pipette nach Anspruch 10, dadurch gekennzeichnet, dass im Rand des Zylinders /9/ eine auf eine gewisse Tiefe ausgeschnittene durchlaufende, längliche Aussparung /11/ vorgesehen ist.

12. Pipette nach Anspruch 8, dadurch gekennzeichnet, dass am unteren Ende des Bolzens /2/ des Servosatzes ein etwas über die Stirn des Bolzens /2/ hinausragender ringförmiger Anschlag /12/ eingepreset ist.

13. Pipette nach Anspruch 8, dadurch gekennzeichnet, dass innerhalb des Füllers /19/ ein von der Stirn mit dem konusförmigem Ende des Füllers /19/ abgeschlossener Kanal /20/ vorgesehen und der Eingang in den Kanal /20/ in der Seitenwand des konusförmigen Endes des Füllers ausgeführt ist.

14. Pipette nach Anspruch 8, dadurch gekennzeichnet, daas der Innendurchmesser des topfförmigen Andruckringes /24/ grösser, als der Aussendurchmesser des Distanzzylinders /32/ ist.
